# EUROPÄISCHE PATENTSCHRIFT

(11) **EP 1 836 882 B1**
(45) Veröffentlichungstag und Bekanntmachung des Hinweises auf die Patenterteilung: **03.12.2008**
(21) Anmeldenummer: 05850186.7
(22) Anmeldetag: 20.12.2005
(51) Int. Cl.: H05B 41/282

(54) **ELEKTRONISCHES VORSCHALTGER[T (EVG)**
ELECTRONIC BALLAST
BALLAST ELECTRONIQUE

(30) Priorität: 11.01.2005 DE 102005001326
(43) Veröffentlichungstag der Anmeldung: 26.09.2007
(73) Patentinhaber: Patent-Treuhand-Gesellschaft für elektrische Glühlampen mbH, 80506 München (DE)
(72) Erfinder: LONGHINO, Werner, 84561 Mehring (DE); MUDRA, Thomas, 84556 Kastl (DE)
(74) Vertreter: Raiser, Franz
(86) Internationale Anmeldenummer: PCT/DE2005/002295
(87) Internationale Veröffentlichungsnummer: WO 2006/074629

(56) Entgegenhaltungen:
- EP-A- 0 326 114
- EP-A- 0 766 500
- EP-A- 0 855 850
- DE-A1- 10 134 966
- US-A1- 2002 047 602

## Beschreibung

### Technisches Gebiet

Die Erfindung betrifft ein elektronisches Vorschaltgerät (EVG) zum Betrieb einer Lampenanordnung gemäß dem Oberbegriff des Patentanspruchs 1 oder 4.

### Stand der Technik

Entladungslampen werden häufig mit Hilfe von elektronischen Vorschaltgeräten betrieben, welche die niederfrequente Netzversorgungsspannung in eine hochfrequente Wechselspannung umformen. Dadurch wird der Wirkungsgrad der Lampen erhöht und eine längere Lebensdauer erzielt.

Bei derartigen elektronischen Vorschaltgeräten kann insbesondere bei der Lichtmengensteuerung (dem sogenannten Dimmen) der Lampenanordnung das Problem auftreten, dass die einzelnen Lampen unterschiedlich hell leuchten. Dieses Problem wird bei einer Parallelschaltung der Lampen meist durch unterschiedliche Ströme in den einzelnen Stromzweigen des elektronischen Vorschaltgeräts verursacht, tritt aber auch bei Lampen auf, die in demselben Stromzweig angeordnet, d.h. in Serie geschaltet sind. Insbesondere dann, wenn das Vorschaltgerät mit einem Wechselrichter und einem nachgeschalteten Serienresonanzkreis ausgeführt ist, leuchten die unmittelbar mit den Resonanzkreisbauteilen verbundenen Lampen heller als die nachgeschalteten Lampen. Andererseits zeigt sich dieses Problem aber auch beim Betrieb lediglich einer einzelnen Lampe, und zwar in Form unterschiedlich hell leuchtender Lampenenden. Die genannten Helligkeitsunterschiede nehmen mit abnehmendem Lichtstrom, d.h. mit zunehmender Dimmung der Lampenanordnung, weiter zu.

Zur Lösung der vorgenannten Probleme wurde bereits in der DE 101 34 966 A1 ein elektronisches Vorschaltgerät vorgeschlagen, bei dem zur Symmetrierung der Lampenströme Transformatoren verwendet werden, die aufgrund ihrer gegensinnigen Wicklungsanordnung wie Differenzstromtransformatoren wirken und dadurch die Ströme in den einzelnen Stromzweigen symmetrieren. Nachteilig bei derartigen Schaltungsanordnungen ist zum Einen, dass es noch während der Vorheizphase zu einem frühzeitigen Zünden und damit zu einer Schädigung der Lampen kommen kann und zum Anderen bereits bei einer einseitig in die Fassung eingesetzten Lampe ein Starten der Lampe möglich ist und durch Berühren des Kontaktpins am freien Lampenende eine Unfallgefahr durch Stromschlag besteht (sogenannte Daumenprobe). Aus diesem Grund ist es notwendig, alle Lampenenden mit einer geeigneten Sicherheitsschaltung zu überwachen, wie bspw. mit einem Gleichstrompfad, der bei eingesetztem Lampenende schließt und erst dann, wenn alle Lampenenden vollständig eingesetzt sind, den Startvorgang freigibt, um die genannten Sicherheitsvorschriften (Daumenprobe) zu erfüllen. Derartige Sicherheitsschaltungen sind jedoch mit einem erhöhten Herstellungsaufwand verbunden.

### Darstellung der Erfindung

Der Erfindung liegt die Aufgabe zugrunde, ein elektronisches Vorschaltgerät (EVG) zum Betrieb einer Lampenanordnung zu schaffen, bei dem gegenüber herkömmlichen Lösungen ein gleichmäßig helles Leuchten aller Lampen und ein Schutz vor frühzeitiger Zündung und Stromschlag mit möglichst geringen Herstellungskosten ermöglicht sind.

Diese Aufgabe wird erfindungsgemäß durch die Merkmale des Anspruchs 1 oder 4 gelöst. Besonders vorteilhafte Ausführungen der Erfindung sind in den abhängigen Ansprüchen beschrieben.

Das erfindungsgemäße elektronische Vorschaltgerät (EVG) zum Betrieb einer Lampenanordnung mit zumindest einer Lampe, insbesondere einer Niederdruckentladungslampe, hat zumindest einen Transformator zur Symmetrierung der Lampenströme, wobei der Transformator zwei Wicklungen aufweist, die einer oder mehreren Lampen der Lampenanordnung zugeordnet sind. Erfindungsgemäß ist der Transformator als Sättigungs-Symmetrier-Drossel ausgebildet. Diese Drossel symmetriert einerseits die Lampenströme, so dass sowohl bei einer einzelnen Lampe deren Enden als auch bei einer Serienschaltung mehrerer Lampen alle Lampen gleichmäßig hell leuchten, während sie andererseits auch die auftretenden Spannungen durch eine definiert eingestellte Sättigung des ferromagnetischen Transformatorkerns begrenzt. Die Stromstärke bei der die Sättigung eintritt ist derart eingestellt, dass eine Entkopplung der Windungen des Transformators bereits bei einer wesentlich geringeren Spannung als der für die Durchzündung der Lampen notwendigen eintritt. Spannungen, die zum frühzeitigen Zünden während der Vorheizphase und damit zu einer Schädigung der Lampen führen werden verhindert. Weiterhin werden Spannungen verhindert, die zum unbeabsichtigten Durchzünden und damit zu einer Unfallgefahr durch Stromschlag für den Anwender führen. Dadurch kann auf gesonderte Sicherungsschaltungen, wie sie bei herkömmlichen Lösungen erforderlich sind, verzichtet werden.

Gemäß einem besonders bevorzugten Ausführungsform wird die Sättigungs-Symmetrier-Drossel derart eingestellt, dass die Sättigung des ferromagnetischen Kerns bei einem Strom im Bereich von 5 - 50 mA auftritt. Dadurch werden einerseits nur geringe Lampenströme symmetriert, bei denen die Helligkeitsunterschiede am größten sind, während andererseits auch Spannungen verhindert werden, die zum Durchzünden der Lampe während der Vorheizphase und zu einer Gefährdung durch Stromschlag führen.

Vorzugsweise weist das elektronische Vorschaltgerät einen Serienresonanzkreis auf, der aus einer Spule und einem Kondensator besteht.

Die Wicklungen der Transformatoren besitzen vorzugsweise die gleiche Windungszahl und sind mit entgegengesetztem Wicklungssystem angeordnet.

Gemäß einer ersten Variante des elektronischen Vorschaltgeräts ist eine erste Wicklung des Transformators vor der Lampenanordnung und eine zweite Wicklung des Transformators nach den Lampenanordnung angeordnet. Dadurch ist sichergestellt, dass die Ströme vor und hinter einer aus einer oder mehreren Lampen bestehenden Lampenanordnung symmetriert werden und alle Lampen der Lampenanordnung bzw. die beiden Enden einer einzeln Lampe gleichmäßig hell leuchten.

Bei einer zweiten Variante der Erfindung mit zwei parallel geschalteten Stromzweigen ist jeweils eine erste Wicklung des Transformators vor der Lampenanordnung und eine zweiten Wicklung des Transformators nach der Lampenanordnung angeordnet.

Als besonders vorteilhaft hat es sich erwiesen, wenn den ersten Wicklungen der Transformatoren zusätzlich jeweils eine Wicklung eines weiteren Symmetrier-Transformators vorgeschaltet wird. Dadurch, dass die beiden Wicklungen des Symmetrier-Transformators die gleiche Windungszahl aufweisen und mit gegensinnigem Wicklungssinn ausgeführt sind, arbeitet der Symmetrier-Transformator ebenfalls als Differenzstromtransformator und symmetriert die Teilströme in den parallel geschalteten Stromzweigen. Durch diese Maßnahme ist gewährleistet, dass alle Lampen der Lampenanordnung auch in parallel geschalteten Stromzweigen gleich hell leuchten.

Gemäß einer dritten erfindungsgemäßen Variante weist das elektronische Vorschaltgerät zwei parallel geschaltete Stromzweige mit jeweils zumindest einer Lampenanordnung auf, wobei die erste Wicklung des Transformators nach der ersten Lampenanordnung und die zweite Wicklung des Transformators nach der zweiten Lampenanordnung angeordnet ist.

Vorzugsweise wird der Lampenanordnung in den parallel geschalteten Stromzweigen jeweils eine Wicklung eines zusätzlichen Symmetrier-Transformators vorgeschaltet. Dieser arbeitet, wie bereits erläutert, als Differenzstromtransformator und symmetriert die Teilströme in den parallel geschalteten Stromzweigen, um zu gewährleisten, dass alle Lampen der Lampenanordnung gleich hell leuchten.

Bei diesem Ausführungsbeispiel wird der Serienresonanzkreis vorzugsweise vor der Parallelschaltung der beiden Stromzweige angeordnet.

Bei einer vierten Variante der Erfindung mit zwei parallel geschalteten Stromzweigen und jeweils zumindest einer Lampenanordnung ist die erste Wicklung des Transformators nach der ersten Lampenanordnung und die zweite Wicklung des Transformators nach der zweiten Lampenanordnung geschaltet, wobei der Lampenanordnung jeweils ein getrennter Serienresonanzkreis in den Stromzweigen vorgeschaltet ist. Dieser symmetriert die Teilströme in den parallel geschalteten Stromzweigen, die beispielsweise aufgrund von unterschiedlichen Fertigungstoleranzen der elektronischen Bauteile (Spulen, Kondensatoren etc.) voneinander abweichen können. Dadurch wird gewährleistet, dass die Lampen in den parallel geschalteten Stromzweigen gleich hell leuchten.

Die beschriebene Lampenanordnung kann gemäß einem Ausführungsbeispiel eine oder mehrere Lampen aufweisen.

Gemäß einer weiteren Ausführungsform der Erfindung ist das elektronische Vorschaltgerät vorzugsweise als Wechselrichter, insbesondere als Halbbrückenwechselrichter ausgebildet.

### Kurze Beschreibung der Zeichnungen

Nachstehend wird die Erfindung anhand bevorzugter Ausführungsbeispiele näher erläutert. Es zeigen:
Figur 1 eine schematische Schaltungsanordnung eines elektronischen Vorschaltgeräts nach einem ersten Ausführungsbeispiel;
Figur 2 eine schematische Schaltungsanordnung eines elektronischen Vorschaltgeräts nach einem zweiten Ausführungsbeispiel;
Figur 3 eine schematische Schaltungsanordnung eines elektronischen Vorschaltgeräts nach einem dritten Ausführungsbeispiel und
Figur 4 eine schematische Schaltungsanordnung eines elektronischen Vorschaltgeräts nach einem vierten Ausführungsbeispiel.

### Bevorzugte Ausführungen der Erfindung

In den Figuren 1 bis 4 ist lediglich der Lastkreis des erfindungsgemäßen elektronischen Vorschaltgerät und eine Ansteuerelektronik 1 gezeigt, denen eine von einem nicht dargestellten Halbbrückenwechselrichter erzeugte hochfrequente Wechselspannung zugeführt wird. Die weiterhin dem Lastkreis vorgeordneten Komponenten des elektrischen Vorschaltgeräts, wie beispielsweise das Eingangsfilter und der Gleichrichter, sind hinlänglich aus dem Stand der Technik bekannt und werden daher nachfolgend nicht näher erläutert.

Der Lastkreis besteht zunächst aus einer Spule L1 und einem Kondensator C1, die einen Serienresonanzkreis bilden, wobei der erste Anschluss des Resonanzkondensators C1 an die Resonanzspule L1 und der zweite Anschluss des Kondensators C1 mit dem Massepotential verbunden ist. Der erste Anschluss des Resonanzkondensators C1 ist weiterhin über eine Serien- und/oder Parallelschaltung einer Lampenanordnung 2 mit dem ersten Anschluss eines Halbbrückenkondensators C2 und der zweite Anschluss des Halbbrückenkondensators C2 mit dem Massepotential verbunden. Das erfindungsgemäße Vorschaltgerät dient zum Betrieb einer Lampenanordnung mit zumindest einer Niederdruckentladungslampe, die mit jeweils zwei vorheizbaren Elektrodenwendeln zur Erzeugung einer Gasentladung versehen sind. Um einen schonenden Lampenbetrieb zu ermöglichen, können die Elektrodenwendeln über eine Heizvorrichtung H mit einem Heizstrom beaufschlagt werden.

Gemäß eines ersten Ausführungsbeispiels der Erfindung dient das elektrische Vorschaltgerät zum Betrieb einer einzelnen Lampe LA1. Figur 1 zeigt den schematischen Schaltungsaufbau dieses Vorschaltgerätes. Die Lampe LA1 ist zwischen den ersten Anschluss des Resonanzkondensators C1 und den ersten Anschluss des Halbbrückenkondensators C2 in den Lastkreis geschaltet. Erfindungsgemäß hat das elektronische Vorschaltgerät einen als Sättigungs-Symmetrier-Drossel ausgebildeten Transformator Tr1 mit zwei Wicklungen 4a, 4b gleicher Windungszahl und entgegengesetztem Wicklungssystem. Die Wicklungen 4a, 4b sind in Serie zu der Lampe LA1 geschaltet, über einen ferromagnetischen Kern miteinander magnetisch gekoppelt und gegensinnig von dem Lampenstrom durchflossen. Die erste Wicklung 4a des Transformators Tr1 ist vor der Lampe LA1 und die zweite Wicklung 4b des Transformators Tr1 nach der Lampe LA1 in den Lastkreis des Halbbrückenwechselrichters geschaltet, so dass der Transformator Tr1 als Differenzstromtransformator arbeitet und die Lampenströme vor und hinter der Lampe LA1 symmetriert. Erfindungsgemäß übernimmt der als Sättigungs-Symmetrier-Drossel ausgebildete Transformator Tr1 sowohl die für ein gleichmäßig helles Leuchten der Enden der Lampe LA1 notwendige Symmetrierung des Lampenstromes als auch die Begrenzung der auftretenden Spannungen durch eine definiert eingestellte Sättigung des ferromagnetischen transformatorkerns bei einem Strom im Bereich von 5-50 mA. Dadurch werden zum einen nur geringe Lampenströme symmetriert, bei denen die Helligkeitsunterschiede am größten sind, und andererseits Spannungen vermieden, die zum frühzeitigen Zünden der Lampe während der Vorheizphase und damit zu einer Schädigung der Lampe führen. Weiterhin werden Spannungen verhindert, die zum unbeabsichtigten Durchzünden und damit zu einer Unfallgefahr durch Stromschlag für den Anwender führen.

Figur 2 zeigt eine schematische Darstellung einer Schaltungsanordnung eines zum Betrieb von zwei parallel geschalteten Lampenanordnungen 2 geeigneten elektronischen Vorschaltgerätes, wobei an den ersten Anschluß des Resonanzkondensators C1 und an den ersten Anschluß jeweils eines Halbbrückenkondensators C2 zwei parallel geschaltete Stromzweige angeschlossen sind, in die jeweils zwei in Serie geschaltete Lampen LA2, LA3 bzw. LA4, LA5 geschaltet sind. Bei dieser Variante der Erfindung ist in jedem der beiden parallel geschalteten Stromzweige jeweils ein Transformator Tr2, Tr3 vorgesehen, wobei eine erste Wicklung 6a bzw. 8a der Transformatoren vor der Lampenanordnung 2 und eine zweiten Wicklung 6b bzw. 8b der Transformatoren nach der Lampenanordnung 2 angeordnet ist. Die Wicklungen 6a, 6b bzw. 8a, 8b sind jeweils mit gegensinnigem Wicklungssinn bei gleicher Windungszahl ausgeführt und bilden einen Differenzstromtransformator aus, der die Lampenströme unmittelbar vor und hinter der Lampenanordnung 2 symmetriert. Erfindungsgemäß sind die beiden Transformatoren Tr2, Tr3 als Sättigungs-Symmetrier-Drosseln ausgebildet, die sowohl die für ein gleichmäßig helles Leuchten der in Serie geschalteten Lampen LA2, LA3 bzw. LA4, LA5 notwendige Symmetrierung der Lampenströme als auch die Begrenzung der auftretenden Spannungen durch die definiert eingestellte Sättigung des ferromagnetischen Transformatorkerns übernehmen. Dadurch werden zum Einen Spannungen vermieden, die zu einem frühzeitigen Zünden der Lampe während der Vorheizphase und damit zu einer Schädigung der Lampe führen und zum Anderen Spannungen verhindert, die zum unbeabsichtigten Durchzünden und damit zu einer Unfallgefahr durch Stromschlag für den Anwender führen.

Den ersten Wicklungen 6a, 8a der Transformatoren Tr2, Tr3 ist zusätzlich jeweils eine Wicklung 10a, 10b eines Symmetrier-Transformators Tr4, der nicht im Sättigungsbereich arbeitet, vorgeschaltet. Dieser wirkt ebenfalls als Differenzstromtransformator und symmetriert die Teilströme in den parallel geschalteten Stromzweigen, so dass die Lampen LA2, LA3 in dem ersten Stromzweig auch bei starker Dimmung genauso hell leuchten wie die Lampen LA4, LA5 in dem zweiten Stromzweig.

Gemäß eines dritten Ausführungsbeispiels der Erfindung dient das elektrische Vorschaltgerät zum Betrieb von zwei Lampenanordnungen 2 in parallel geschalteten Stromzweigen. Figur 3 zeigt den schematischen Schaltungsaufbau dieses Vorschaltgerätes. An den ersten Anschluss des Resonanzkondensators C1 und an den ersten Anschluss jeweils eines Halbbrückenkondensators C2 sind zwei parallel geschaltete Stromzweige angeschlossen, in die jeweils eine Lampe LA6. LA7 geschaltet ist. D.h. bei dieser Ausführung ist der Serienresonanzkreis vor der Parallelschaltung der Stromzweige angeordnet. Eine erste Wicklung 12a des Sättigungs-Symmetrier-Transformators Tr5 ist nach der ersten Lampe LA6 und eine zweite Wicklung 12b dieses Transformators Tr5 nach der zweiten Lampe LA7 angeordnet, wobei den Lampen LA6, LA7 in den parallel geschalteten Stromzweigen jeweils eine Wicklung 14a bzw. 14b eines Symmetrier-Transformators Tr6 vorgeschaltet wird (also eines Transformators, der nicht im Sättigungsbereich arbeitet). Dieser arbeitet, wie bereits erläutert, ebenfalls als Differenzstromtransformator und symmetriert die Teilströme in den parallel geschalteten Stromzweigen. Dadurch wird gewährleistet, dass alle Lampen der Lampenanordnung gleich hell leuchten. Auch bei diesem Ausführungsbeispiel übernimmt die Sättigungs-Symmetrier-Drossel Tr5 sowohl die für ein gleichmäßig helles Leuchten der Lampen notwendige Symmetrierung der Lampenströme als auch die Begrenzung der auftretenden Spannungen durch eine definiert eingestellte Sättigung des ferromagnetischen Transformatorkerns bei einem Strom im Bereich von 5-50 mA.

Figur 4 zeigt ebenfalls eine schematische Schaltungsanordnung eines zum Betrieb von zwei parallel geschalteten Lampenanordnungen 2 geeigneten elektronischen Vorschaltgerätes. Diese Variante verwendet zwei parallel geschaltete Stromzweige, die jeweils mit einem Serienresonanzkreis bestehend aus einem Resonanzkondensator C1 und einer Resonanzspule L1 ausgeführt sind, wobei an den ersten Anschluss der Resonanzkondensatoren C1 und an den ersten Anschluss jeweils eines Halbbrückenkondensators C2 eine Lampe LA8, LA9 geschaltet ist. Eine erste Wicklung 16a eines Sättigungs-Symmetrier-Transformators Tr7 ist nach der ersten Lampe LA8 und eine zweite Wicklung 16b dieses Transformators nach der zweiten Lampe LA9 angeordnet. Dieser symmetriert die Teilströme in den parallel geschalteten Stromzweigen, da diese beispielsweise aufgrund von unterschiedlichen Fertigungstoleranzen der verwendeten Kondensatoren und Spulen voneinander abweichen können. Erfindungsgemäß übernimmt die Sättigungs-Symmetrier-Drossel Tr7 sowohl die für ein gleichmäßig helles Leuchten der Lampen LA8, LA9 notwendige Symmetrierung der Lampenströme als auch die Begrenzung der auftretenden Spannungen durch eine definiert eingestellte Sättigung des ferromagnetischen Transformatorkerns bei einem Strom im Bereich von 5 - 50 mA und der damit verbundenen Sicherheit gegen ein unbeabsichtigtes Zünden der Lampe. Dadurch werden die Sicherheitsvorschriften (Daumenprobe) eingehalten und eine gleichmäßige Leuchtwirkung der Lampen gewährleistet.

Offenbart ist ein elektronisches Vorschaltgerät zum Betrieb einer Lampenanordnung mit zumindest einer Lampe, insbesondere einer Niederdruckentladungslampe, und zumindest einem Transformator zur Symmetrierung der Lampenströme, wobei der Transformator zwei Wicklungen aufweist, die einer oder mehreren Lampen der Lampenanordnung zugeordnet sind. Erfindungsgemäß ist der Transformator als Sättigungs-Symmetrier-Drossel ausgebildet.

## Patentansprüche

1. Elektronisches Vorschaltgerät zum Betrieb einer Lampenanordnung (2) mit zumindest einer Niederdruckentladungslampe (LA1 bis LA5) und zumindest einem Transformator (Tr1, Tr2, Tr3) zur Symmetrierung des Stroms in der Lampenanordnung (2), wobei der Transformator (Tr1, Tr2, Tr3) zwei Wicklungen (4a, 4b; 6a, 6b; 8a, 8b) aufweist, die einer oder mehreren Lampen (LA1 bis LA5) der Lampenanordnung (2) zugeordnet sind, und wobei eine erste Wicklung (4a, 6a, 8a) vor der Lampenordnung (2) und eine zweite Wicklung (4b, 6b, 8b) nach der Lampenanordnung (2) angeordnet ist,
**dadurch gekennzeichnet, dass**
der Transformator (Tr1, Tr2, Tr3) derart als Sättigungs-Symmetrier-Drossel ausgebildet ist, dass die Stromstärke, bei der eine Sättigung des Transformatorkerns eintritt, so eingestellt ist, dass eine Entkopplung der Transformatorwindungen bereits bei einer wesentlich geringeren Spannung als der für die Durchzündung der Niederdruckentladungslampe notwendigen Spannung eintritt.

2. Elektronisches Vorschaltgerät nach Anspruch 1, wobei das elektronische Vorschaltgerät zwei parallel geschaltete Stromzweige mit jeweils einer ersten Wicklung (6a, 8a) der Transformatoren (Tr2, Tr3) vor der Lampenanordnung (2) und einer zweiten Wicklung (6b, 8b) der Transformatoren (Tr2, Tr3) nach der Lampenanordnung (2) aufweist.

3. Elektronisches Vorschaltgerät nach Anspruch 2, wobei den ersten Wicklungen (6a, 8a) der Transformatoren (Tr2, Tr3) jeweils eine Wicklung (10a, 10b) eines Symmetrier-Transformators (Tr4), der nicht im Sättigungsbereich arbeitet, vorgeschaltet ist.

4. Elektronisches Vorschaltgerät zum Betrieb von zwei parallel geschalteten Stromzweigen mit jeweils einer Lampenanordnung (2), die zumindest eine Niederdruckentladungslampe aufweist, und zumindest einem Transformator (Tr5, Tr7) zur Symmetrierung des Ströme in den Stromzweigen, wobei eine erste Wicklung (12a, 16a) des Transformators (Tr5, Tr7) nach der ersten Lampenanordnung (LA6) und eine zweite Wicklung (12b, 16b) des Transformators (Tr5, Tr7) nach der zweiten Lampenanordnung (LA7) angeordnet ist, **dadurch gekennzeichnet, dass** der Transformator (Tr5, Tr7) derart als Sättigungs-Symmetrier-Drossel ausgebildet ist, dass die Stromstärke, bei der eine Sättigung des Transformatorkerns eintritt, so eingestellt ist, dass eine Entkopplung der Transformatorwindungen bereits bei einer wesentlich geringeren Spannung als der für die Durchzündung der Niederdruckentladungslampe notwendigen Spannung eintritt.

5. Elektronisches Vorschaltgerät nach Anspruch 4, wobei der Lampenanordnung (2) in den parallel geschalteten Stromzweigen jeweils eine Wicklung (14a, 14b) eines Symmetrier-Transformators (Tr6) vorgeschaltet ist.

6. Elektronisches Vorschaltgerät nach einem der vorhergehenden Ansprüche, wobei das elektronische Vorschaltgerät einen Serienresonanzkreis bestehend aus einer Spule (L1) und einem Kondensator (C1) aufweist.

7. Elektronisches Vorschaltgerät nach Anspruch 6, wobei der Serienresonanzkreis vor der Parallelschaltung der Stromzweige angeordnet ist.

8. Elektronisches Vorschaltgerät nach Anspruch 6, wobei der Lampenanordnung (2) jeweils ein Serienresonanzkreis in den parallel geschalteten Stromzweigen vorgeschaltet ist.

9. Elektronisches Vorschaltgerät nach einem der vorhergehenden Ansprüche, wobei die Wicklungen (4a bis 16a; 4b bis 16b) der Transformatoren (Tr1 bis Tr7) die gleiche Windungszahl besitzen und mit entgegengesetztem Wicklungssystem angeordnet sind.

10. Elektronisches Vorschaltgerät nach einem der vorhergehenden Ansprüche, wobei die Lampenanordnung (2) eine Niederdruckentladungslampe (LA1 bis LA9) aufweist.

11. Elektronisches Vorschaltgerät nach einem der vorhergehenden Ansprüche, wobei die Lampenanordnung (2) zumindest zwei Niederdruckentladungslampen (LA1 bis LA9) aufweist.

12. Elektronisches Vorschaltgerät nach einem der vorhergehenden Ansprüche, wobei eine Sättigung des Transformators (Tr1, Tr2, Tr3, Tr5, Tr7) bei einem Strom im Bereich von 5 mA bis 50 mA auftritt.

13. Elektronisches Vorschaltgerät nach einem der vorhergehenden Ansprüche, wobei das Vorschaltgerät als Wechselrichter ausgebildet ist.

## Claims

1. Electronic ballast for operating a lamp arrangement (2) having at least one low-pressure discharge lamp (LA1 to LA5) and at least one transformer (Tr1, Tr2, Tr3) for balancing the current in the lamp arrangement (2), the transformer (Tr1, Tr2, Tr3) having two windings (4a, 4b; 6a, 6b; 8a, 8b), which are assigned to one or more lamps (LA1 to LA5) of the lamp arrangement (2), and a first winding (4a, 6a, 8a) being arranged upstream of the lamp arrangement (2), and a second winding (4b, 6b, 8b) being arranged downstream of the lamp arrangement (2), **characterized in that** the transformer (Tr1, Tr2, Tr3) is in the form of a saturation balancing inductor such that the current intensity at which saturation of the transformer core occurs is set such that decoupling of the transformer turns occurs even at a substantially lower voltage than the voltage required for reigniting the low-pressure discharge lamp.

2. Electronic ballast according to Claim 1, the electronic ballast having two parallel-connected current branches, each having a first winding (6a, 8a) of the transformers (Tr2, Tr3) upstream of the lamp arrangement (2) and a second winding (6b, 8b) of the transformers (Tr2, Tr3) downstream of the lamp arrangement (2).

3. Electronic ballast according to Claim 2, in each case one winding (10a, 10b) of a balancing transformer (Tr4) which does not operate in the saturation region being connected upstream of the first windings (6a, 8a) of the transformers (Tr2, Tr3).

4. Electronic ballast for operating two parallel-connected current branches, each having a lamp arrangement (2), which has at least one low-pressure discharge lamp, and at least one transformer (Tr5, Tr7) for balancing the currents in the current branches, a first winding (12a, 16a) of the transformer (Tr5, Tr7) being arranged downstream of the first lamp arrangement (LA6), and a second winding (12b, 16b) of the transformer (Tr5, Tr7) being arranged downstream of the second lamp arrangement (LA7), **characterized in that** the transformer (Tr5, Tr7) is in the form of a saturation balancing inductor such that the current intensity at which saturation of the transformer core occurs is set such that decoupling of the transformer turns occurs even at a substantially lower voltage than the voltage required for reigniting the low-pressure discharge lamp.

5. Electronic ballast according to Claim 4, in each case one winding (14a, 14b) of a balancing transformer (Tr6) being connected upstream of the lamp arrangement (2) in the parallel-connected current branches.

6. Electronic ballast according to one of the preceding claims, the electronic ballast having a series resonant circuit comprising a coil (L1) and a capacitor (C1).

7. Electronic ballast according to Claim 6, the series resonant circuit being arranged upstream of the parallel circuit comprising the current branches.

8. Electronic ballast according to Claim 6, in each case one series resonant circuit in the parallel-connected current branches being connected upstream of the lamp arrangement (2).

9. Electronic ballast according to one of the preceding claims, the windings (4a to 16a; 4b to 16b) of the transformers (Tr1 to Tr7) having the same number of turns and being arranged with opposite winding systems.

10. Electronic ballast according to one of the preceding claims, the lamp arrangement (2) having a low-pressure discharge lamp (LA1 to LA9).

11. Electronic ballast according to one of the preceding claims, the lamp arrangement (2) having at least two low-pressure discharge lamps (LA1 to LA9).

12. Electronic ballast according to one of the preceding claims, saturation of the transformer (Tr1, Tr2, Tr3, Tr5, Tr7) occurring at a current in the range of 5 - 50 mA.

13. Electronic ballast according to one of the preceding claims, the ballast being in the form of an inverter.

## Revendications

1. Ballast électronique pour faire fonctionner un dispositif ( 2 ) de lampe ayant au moins une lampe ( LA1 à LA5 ) à décharge à basse pression et au moins un transformateur ( Tr1, Tr2, Tr3 ) de symétrisation du courant dans le dispositif ( 2 ) de lampe, dans lequel le transformateur ( Tr1, Tr2, Tr3 ) a deux enroulements ( 4a, 4b ; 6a, 6b ; 8a, 8b ) qui sont associés à l'une ou à plusieurs lampes ( La1 à La5) du dispositif ( 2 ) de lampe, et dans lequel un premier enroulement ( 4a, 6a, 8a) est monté en amont du dispositif ( 2 ) de lampe et un deuxième enroulement ( 4b, 6b, 8b ) est monté en aval du dispositif ( 2 ) de lampe,
**caractérisé en ce que**
le transformateur ( Tr1, Tr2, Tr3 ) est constitué sous la forme d'une bobine de self de saturation-symétrisation, de façon à ce que l'intensité du courant qui se produit lors d'une saturation du noyau du transformateur soit réglée de manière à ce qu'il se produise un découplage des enroulements du transformateur dès une tension sensiblement plus basse que la tension nécessaire pour l'amorçage de la lampe à décharge à basse tension.

2. Ballast électronique suivant la revendication 1, dans lequel le ballast électronique a deux branches de courant montées en parallèle, ayant respectivement un premier enroulement ( 6a, 8a ) des transformateurs ( Tr2, Tr3 ) en amont du dispositif ( 2 ) de lampe et un deuxième enroulement ( 6b, 8b ) des transformateurs ( Tr2, Tr3 ) en aval du dispositif ( 2 ) de lampe.

3. Ballast électronique suivant la revendication 2, dans lequel il est monté, en amont des premiers enroulements ( 6a, 8a ) des transformateurs ( Tr2, Tr3 ), respectivement un enroulement ( 10a, 10b ) d'un transformateur ( Tr4 ) de symétrisation, qui ne fonctionne pas dans le domaine de saturation.

4. Ballast électronique pour faire fonctionner deux branches de courant montées en parallèle, ayant respectivement un dispositif ( 2 ) de lampe qui a au moins une lampe à décharge à basse pression et au moins un transformateur ( Tr5, Tr7 ) de symétrisation des courants dans les branches de courant, dans lequel un premier enroulement ( 12a, 16a ) du transformateur ( Tr5, Tr7 ) est monté en aval du premier dispositif ( LA6 ) de lampe et un deuxième enroulement ( 12b, 16b ) du transformateur ( Tr5, Tr7 ) est monté en aval du deuxième dispositif ( LA7 ) de lampe, **caractérisé en ce que** le transformateur ( Tr5, Tr7 ) est constitué en bobine de self de saturation-symétrisation, de façon à ce que l'intensité du courant qui se produit lors d'une saturation du noyau du transformateur soit réglée de manière à ce qu'il se produise un découplage des enroulements du transformateur dès une tension sensiblement plus basse que la tension nécessaire pour l'amorçage de la lampe à décharge à basse tension.

5. Ballast électronique suivant la revendication 4, dans lequel un enroulement ( 14a, 14b ) d'un transformateur ( Tr6 ) de symétrisation est monté respectivement en amont du dispositif ( 2 ) de lampe dans les branches de courant montées en parallèle.

6. Ballast électronique suivant l'une des revendications précédentes, dans lequel le ballast électronique a un circuit de résonance série constitué d'une bobine ( L1 ) et d'un condensateur ( C1 ) .

7. Ballast électronique suivant la revendication 6, dans lequel le circuit de résonance série est disposé en amont du circuit en parallèle des branches de courant.

8. Ballast électronique suivant la revendication 6, dans lequel respectivement un circuit de résonance série est monté en amont du dispositif ( 2 ) de lampe dans les branches de courant montées en parallèle.

9. Ballast électronique suivant l'une des revendications précédentes, dans lequel les enroulements ( 4a à 16a ; 4b à 16b ) des transformateurs ( Tr1 à Tr7 ) ont le même nombre de spires et sont disposés suivant un système d'enroulement opposé.

10. Ballast électronique suivant l'une des revendications précédentes, dans lequel le dispositif ( 2 ) de lampe a une lampe ( LA1 à LA9 ) à décharge à basse pression.

11. Ballast électronique suivant l'une des revendications précédentes, dans lequel le dispositif ( 2 ) de lampe a au moins deux lampes ( LA1 à LA9 ) à décharge à basse pression.

12. Ballast électronique suivant l'une des revendications précédentes, dans lequel une saturation du transformateur ( Tr1, Tr2, Tr3, Tr5, Tr7 ) se produit à un courant dans la plage allant de 5 mA à 50 mA.

13. Ballast électronique suivant l'une des revendications précédentes, dans lequel le ballast est constitué en onduleur.
